# EUROPÄISCHE PATENTANMELDUNG

(11) **EP 4 632 182 A1**
(43) Veröffentlichungstag der Anmeldung: **15.10.2025**
(21) Anmeldenummer: 24169778.8
(22) Anmeldetag: 11.04.2024
(51) Int. Cl.: E05D 15/06

(54) **ANTRIEBSBAUGRUPPE FÜR EINE ZWEIFLÜGELIGE AUTOMATISCHE SCHIEBETÜR UND KONSTRUKTIONS-KIT UMFASSEND DIE ANTRIEBSBAUGRUPPE**

(71) Anmelder: dormakaba Deutschland GmbH, 58256 Ennepetal (DE)
(72) Erfinder: CZAJA, Bernd, 58256 Ennepetal (DE); IRRGANG, Thomas, 58256 Ennepetal (DE)
(74) Vertreter: Balder IP Law, S.L.

(57) **Zusammenfassung**

Die Erfindung betrifft eine Antriebsbaugruppe (11) für eine zweiflügelige automatische Schiebetür (1) für ein Gebäude, umfassend mehrere Antriebsbaugruppenelemente (10), wobei zumindest eines der Antriebsbaugruppenelemente (10) in seiner Element-Länge (20) unterteilt ist, in ein erstes Antriebsbaugruppenelement-Teil (18) und ein zweites Antriebsbaugruppenelement-Teil (19), wobei die beide Antriebsbaugruppenelement-Teile (18, 19) als separate, voneinander getrennte Teile vorliegen, und wobei die beiden Antriebsbaugruppenelement-Teile (18, 19) zur Anordnung aneinander ausgebildet sind, um das Antriebsbaugruppenelemente (10) in seiner gesamten Element-Länge (20) zu bilden.

## Beschreibung

Die Erfindung betrifft eine Antriebsbaugruppe für eine zweiflügelige automatische Schiebetür für ein Gebäude. Ferner betrifft die Erfindung ein Konstruktions-Kit zur Herstellung der zweiflügeligen automatischen Schiebetür für ein Gebäude unter Verwendung der Antriebsbaugruppe.

Automatische Schiebetüren werden dazu verwendet, um eine Öffnung in einem Gebäude, beispielsweise an einem Gebäudeeingang, zu verschließen.

Es ist Aufgabe vorliegender Erfindung, eine Antriebsbaugruppe anzugeben, deren Bestandteile einfach in der Handhabung, insbesondere in der Lagerung, im Transport und/oder im Versand, sind, und die die Herstellung einer zweiflügeligen automatischen Schiebetür für ein Gebäude ermöglicht.

Die Lösung der Aufgabe erfolgt durch die Merkmale der unabhängigen Ansprüche. Die abhängigen Ansprüche haben bevorzugte Ausgestaltungen der Erfindung zum Gegenstand.

Somit wird die Aufgabe gelöst durch eine Antriebsbaugruppe für eine zweiflügelige automatische Schiebetür für ein Gebäude. Die Antriebsbaugruppe umfasst mehrere Antriebsbaugruppenelemente. Die Antriebsbaugruppenelemente können relativ lang sein, da sie sich zumindest über die gesamte Länge (in horizontaler Richtung gemessen) der automatischen zweiflügeligen Schiebetür erstrecken müssen. Die Gesamtlänge des jeweiligen Antriebsbaugruppenelementes wird im Folgenden als "Element-Länge" bezeichnet. Diese relativ große Element-Länge führt dazu, dass die Antriebsbaugruppenelemente aufwändig in der Handhabung, insbesondere in der Lagerung, im Transport und im Versand, sind. Um diesem Problem zu entgegnen, ist erfindungsgemäß vorgesehen, dass zumindest eines der Antriebsbaugruppenelemente in seiner Element-Länge unterteilt ist, in ein erstes Antriebsbaugruppenelement-Teil und ein zweites Antriebsbaugruppenelement-Teil. Die Unterteilung "in seiner Element-Länge" bedeutet, dass das jeweilige Antriebsbaugruppenelement durch diese Unterteilung nicht mehr die vollständige Element-Länge aufweist. Vielmehr liegen aufgrund dieser Unterteilung zwei einzelne Antriebsbaugruppenelement-Teile als separate, voneinander getrennte Teile, vor. Die Länge dieser einzelnen Antriebsbaugruppenelement-Teile wird vorliegend als "Teile-Länge" bezeichnet.

Die beiden einzelnen Antriebsbaugruppenelement-Teile sind zur Anordnung aneinander ausgebildet, um so das Antriebsbaugruppenelement in seiner gesamten Element-Länge zu bilden. Dieses Aneinandersetzen der beiden Antriebsbaugruppenelement-Teile erfolgt bei der Montage der zweiflügeligen automatischen Schiebetür. Dadurch ergibt sich, vor dem Montieren der Schiebetür, eine sehr einfache Handhabung der, im Vergleich zur Element-Länge, relativ kurzen Antriebsbaugruppenelement-Teile.

Es müssen nicht alle Antriebsbaugruppenelemente der Antriebsbaugruppe in zwei separate Antriebsbaugruppenelement-Teile unterteilt sein. Wenn eines der Antriebsbaugruppenelemente in ein erstes Antriebsbaugruppenelement-Teil und ein zweites Antriebsbaugruppenelement-Teil unterteilt ist, so ist insbesondere vorgesehen, dass es lediglich einmal unterteilt ist, also nur diese beiden Antriebsbaugruppenelement-Teile umfasst.

Die erfindungsgemäße Antriebsbaugruppe ist insbesondere als Kit zum Versenden und zur anschließenden Montage ausgebildet. D. h. die Baugruppenelemente der Antriebsbaugruppe müssen noch aneinander und/oder gebäudeseitig, z. B. an einem Sturz befestigt werden. Dieses erfolgt nach dem Versenden.

Im Folgenden werden unterschiedliche Antriebsbaugruppenelemente beschrieben. Dabei ist stets vorgesehen, dass zumindest eines, insbesondere mehrere, insbesondere alle, dieser Antriebsbaugruppenelemente in ihrer jeweiligen Element-Länge unterteilt sind, in ein erstes Antriebsbaugruppenelement-Teil und ein zweites Antriebsbaugruppenelement-Teil. So gibt es zu jedem unterteilten Antriebsbaugruppenelement jeweils ein erstes Antriebsbaugruppenelement-Teil und ein zweites Antriebsbaugruppenelement-Teil.

Die Antriebsbaugruppenelemente, die in ihrer jeweiligen Element-Länge unterteilt sein können, sind insbesondere ein Antriebsprofil und/oder eine Verkleidung. Bevorzugt sind sowohl das Antriebsprofil als auch die Verkleidung in ihrer jeweiligen Elementen-Länge unterteilt.

Das Antriebsprofil ist dazu ausgebildet, zumindest einen Laufwagen der automatischen Schiebetür abzustützen und/oder zumindest indirekt zu führen.

Es kann vorgesehen sein, dass die Antriebsbaugruppenelemente ein Laufprofil umfassen. Das Laufprofil ist vorzugsweise dazu ausgebildet, auf eine entsprechende Fläche des Antriebsprofils aufgesetzt, insbesondere aufgeklebt, zu werden. Das Laufprofil dient dabei als Lauffläche für zumindest einen Laufwagen der automatischen Schiebetür. Ist ein Laufprofil vorhanden, so ist das Laufprofil bevorzugt in seiner Elementen-Länge unterteilt.

Es kann vorgesehen sein, dass die Antriebsbaugruppenelemente eine Montageplatte umfassen. Die Montageplatte ist vorzugsweise dazu ausgebildet, über der Schiebetür gebäudeseitig, beispielsweise am Sturz, befestigt zu werden. Ferner sind die Montageplatte und das Antriebsprofil vorzugsweise dazu ausgebildet, dass das Antriebsprofil an der Montageplatte befestigbar ist. Ist eine Montageplatte vorhanden, so ist die Montageplatte bevorzugt in ihrer Elementen-Länge unterteilt.

Die Verkleidung ist vorzugsweise dazu ausgebildet, das Antriebsprofil und darin befindliche Elemente, wie beispielsweise die Motoreinheit oder die Laufwägen, abzudecken. Hierzu ist die Verkleidung insbesondere zur Befestigung am Antriebsprofil und/oder an der Montageplatte ausgebildet.

Die Antriebsbaugruppe kann ferner Antriebskleinteile umfassen, wie beispielsweise Schrauben oder Kabel, die im Sinne dieser Erfindung nicht unterteilbar sind.

Es ist insbesondere vorgesehen, dass das Antriebsprofil in seiner Element-Länge unterteilt ist, in ein erstes Antriebsbaugruppenelement-Teil und ein zweites Antriebsbaugruppenelement-Teil.

Zusätzlich oder alternativ ist bevorzugt vorgesehen, dass das Laufprofil in seiner Element-Länge unterteilt ist, in ein erstes Antriebsbaugruppenelement-Teil und ein zweites Antriebsbaugruppenelement-Teil.

Zusätzlich oder alternativ ist bevorzugt vorgesehen, dass die Montageplatte in ihrer Element-Länge unterteilt ist, in ein erstes Antriebsbaugruppenelement-Teil und ein zweites Antriebsbaugruppenelement-Teil.

Zusätzlich oder alternativ ist bevorzugt vorgesehen, dass die Verkleidung in ihrer Element-Länge unterteilt ist, in ein erstes Antriebsbaugruppenelement-Teil und ein zweites Antriebsbaugruppenelement-Teil.

Im Folgenden werden bevorzugte Werte bzw. Werte-Bereiche für die Element-Länge und die Teile-Länge beschrieben. Dabei ist stets zu beachten, dass die unterschiedlichen beschriebenen Antriebsbaugruppenelemente unterschiedliche Element-Längen aufweisen können. Ebenso können die jeweils zu einem Antriebsbaugruppenelement zugehörigen beiden Antriebsbaugruppenelement-Teile unterschiedliche Teile-Längen aufweisen.

Vorzugsweise weist zumindest eines, insbesondere jedes, Antriebsbaugruppenelement eine Element-Länge von weniger als 620 cm, bevorzugt weniger als 600 cm, besonders bevorzugt weniger als 500 cm, auf. Die definierte Element-Länge gibt auch die maximale Teile-Länge der unterteilten Antriebsbaugruppenelemente vor, wodurch sich durch eine Beschränkung der Element-Länge eine gute Handhabung der Antriebsbaugruppenelemente und der Antriebsbaugruppenelement-Teile ergibt. Ebenfalls ergibt sich wenig Abfall, wenn nach dem Versenden das Antriebsbaugruppenelement gekürzt wird. Die Antriebsbaugruppenelement-Teile können jeweils eine Teile-Länge von weniger als 360 cm, bevorzugt weniger als 300 cm, besonders bevorzugt weniger als 250 cm aufweisen. Besonders bevorzugt weist Antriebsbaugruppenelement eine Element-Länge von weniger als 465 cm auf. Die Antriebsbaugruppenelement-Teile weisen in dieser besonders bevorzugten Variante entsprechend eine Teile-Länge von weniger als 232 cm auf.

Vorzugsweise ist vorgesehen, dass zumindest eines, insbesondere jedes, in seiner Element-Länge unterteilte Antriebsbaugruppenelement eine Element-Länge von zumindest 150 cm, bevorzugt zumindest 200 cm aufweist, und die zugehörigen Antriebsbaugruppenelement-Teile jeweils eine Teile-Länge von zumindest 75 cm, bevorzugt zumindest 100 cm aufweisen. Dadurch ist sichergestellt, dass einerseits nur relativ lange Antriebsbaugruppenelemente unterteilt werden, und die Unterteilung sinnvoll erfolgt, so dass keine zu kleinen Antriebsbaugruppenelement-Teile entstehen.

Vorzugsweise ist vorgesehen, dass bei zumindest einem, insbesondere jedem, in seiner Element-Länge unterteilten Antriebsbaugruppenelement, sich die zugehörigen Antriebsbaugruppenelement-Teile in der Teile-Länge um maximal 20%, vorzugsweise maximal 10%, unterscheiden. Dadurch wird erreicht, dass das jeweilige Antriebsbaugruppenelement in etwa hälftig in die beiden Antriebsbaugruppenelement-Teile unterteilt wird. Besonders bevorzugt weisen die Antriebsbaugruppenelement-Teile eines Antriebsbaugruppenelements zumindest vor dem Versenden dieselbe Länge auf. Hierdurch wird eine einfache Handhabung erreicht.

Sofern das jeweilige Antriebsbaugruppenelement in seiner Element-Länge unterteilt ist, ist bevorzugt vorgesehen, dass die beiden zugehörigen Antriebsbaugruppenelement-Teile zur Anordnung aneinander auf Stoß ausgebildet sind. Die Antriebsbaugruppenelemente werden also vorzugsweise nicht derart in Antriebsbaugruppenelement-Teile unterteilt, dass diese bei der letztendlichen Zusammensetzung überlappen. Vielmehr ist bevorzugt eine Anordnung auf Stoß vorgesehen.

Es ist nicht bei allen unterteilten Antriebsbaugruppenelementen notwendig, diese bei der Montage miteinander zu verbinden. Beispielsweise beim Laufprofil kann es ausreichend sein, die beiden einzelnen Antriebsbaugruppenelement-Teile des Laufprofils aneinandergesetzt auf das Antriebsprofil aufzusetzen, beispielsweise aufzukleben. Auch bei der Montageplatte ist es nicht zwingend nötig, die beiden einzelnen Antriebsbaugruppenelement-Teile direkt miteinander zu verbinden, vielmehr können die beiden Antriebsbaugruppenelement-Teile der Montageplatte aneinandergesetzt an dem Gebäude befestigt werden.

Allerdings ist bei bestimmten Antriebsbaugruppenelementen, insbesondere dem Antriebsprofil und/oder der Verkleidung, vorzugsweise vorgesehen, dass die zusammengehörigen Antriebsbaugruppenelement-Teile zur Verbindung aneinander, insbesondere auf Stoß, ausgebildet sind. Besonders bevorzugt ist dieses bei dem Antriebsprofil und der Verkleidung vorgesehen.

Hierzu ist insbesondere vorgesehen, dass die Antriebsbaugruppe zumindest ein Verbindungsteil umfasst. Das Verbindungsteil ist zum, insbesondere formschlüssigen und/oder kraftschlüssigen, Verbinden mit den beiden zu verbindenden Antriebsbaugruppenelement-Teilen ausgebildet, um so die beiden zusammengehörigen Antriebsbaugruppenelement-Teile miteinander zu verbinden. Beispielsweise ist das Verbindungsteil als eine Platte ausgebildet, die mit beiden zu verbindenden Antriebsbaugruppenelement-Teilen überlappt. Ein solches Verbindungsteil kann kraftschlüssig mit den beiden Antriebsbaugruppenelement-Teilen verschraubt werden und/oder es ist beispielsweise möglich, ein solches Verbindungsteil in entsprechende Nuten der beiden Antriebsbaugruppenelement-Teile einzuschieben, wodurch sich eine formschlüssige Verbindung ergibt. Ebenfalls ist eine stoffschlüssige Verbindung denkbar.

Zu jedem Antriebsbaugruppenelement, das unterteilt ist, sind, wie bereits beschrieben, zwei Antriebsbaugruppenelement-Teile aneinander anzuordnen. Dadurch entsteht zwischen den beiden Antriebsbaugruppenelement-Teilen eine Fuge.

Bevorzugt ist vorgesehen, dass zumindest zwei der Antriebsbaugruppenelemente unterteilt sind, und zwar derart, dass die Fugen zwischen den aneinandergesetzten Antriebsbaugruppenelement-Teilen versetzt zueinander sind. Dies ist insbesondere bei der Montageplatte und dem Antriebsprofil von Vorteil, da dadurch erreicht wird, dass die Fuge zwischen den beiden Antriebsbaugruppenelement-Teilen der Montageplatte versetzt zur Fuge zwischen den beiden Antriebsbaugruppenelement-Teilen des Antriebsprofils ist. Dadurch sind diese Schwachstellen, nämlich die beiden Fugen, versetzt zueinander, wodurch sich eine stabile Anordnung ergibt.

Um ein Versetzen zu erreichen, kann insbesondere vorgesehen sein, dass bei zumindest einem der versetzt zueinander angeordneten Antriebsbaugruppenelement, insbesondere bei der Montageplatte oder dem Antriebsprofil, die Antriebsbaugruppenelement-Teilen zumindest im montierten Zustand eine ungleiche Länge aufweisen. Bevorzugt unterscheiden sich die Antriebsbaugruppenelement-Teilen, die die ungleiche Länge aufweisen, um weniger als 20%, bevorzugt um weniger als 10%, so dass die Fuge dieses Antriebsbaugruppenelement dennoch nahezu mittig an der montierten Schiebetür sich befindet.

Die Antriebsbaugruppe kann eine Handlungsanweisung umfassen, wie nach dem Versenden und dem Empfang der Antriebsbaugruppe, zumindest ein Antriebsbaugruppenelement der Antriebsbaugruppenelemente zu kürzen ist. Bei der Kürzung wird zumindest ein Antriebsbaugruppenelement-Teil dieses Antriebsbaugruppenelements, insbesondere genau ein Antriebsbaugruppenelement-Teil dieses Antriebsbaugruppenelements, gekürzt. Die Handlungsanweisung kann zusammen mit der übrigen Antriebsbaugruppe postalisch versendet werden. Alternativ wird die Handlungsanweisung separat zu der übrigen Antriebsbaugruppe versendet, beispielsweise elektronisch.

Die Handlungsanweisung kann eine Anweisung umfassen, wie die ungleichen Längen der Antriebsbaugruppenelement-Teile zumindest eines der Antriebsbaugruppenelemente herzustellen sind, um einen Versatz der Fugen zu erzeugen. Dieses ist insbesondere sinnvoll, wenn sich die Antriebsbaugruppenelement-Teile dieses Antriebsbaugruppenelements vor dem Versenden dieselbe Länge umfassen.

Beispielsweise bei der Verkleidung kann die Fuge zwischen den beiden Antriebsbaugruppenelement-Teilen von außen sichtbar sein. Deshalb ist es insbesondere bei der Verkleidung vorgesehen, über diese Fuge ein weiteres Bauteil anzuordnen, um die Fuge ganz oder teilweise zu verdecken. Allgemein ist somit vorgesehen, dass die Antriebsbaugruppe ein weiteres Bauteil, insbesondere eine Sensoreinheit, umfasst. Das weitere Bauteil ist zur Anordnung außenseitig über einer Fuge zwischen den Antriebsbaugruppenelement-Teilen eines der Antriebsbaugruppenelemente, insbesondere der Verkleidung, ausgebildet. Bei der Sensoreinheit kann es sich um eine Einheit handeln, die mit Sensoren den Öffnungsbereich der automatischen Schiebetür überwacht.

Bevorzugt ist vorgesehen, dass Antriebsbaugruppenelementen-Teile derart ausgebildet sind, dass die Fuge zwischen den Antriebsbaugruppenelementen-Teilen im montierten Zustand zwischen den Verfahrwegen der Laufwagen der Schiebetürflügel vorgesehen ist. Dieses ist insbesondere für das Antriebsprofil und, falls vorhanden, für das Laufprofil vorgesehen. Hierdurch kann ein Ruckeln der Laufwagen über die Fuge verhindert werden. Ebenfalls kann sich die Fuge der Verkleidung zwischen den Verfahrwegen der Laufwagen der Schiebetürflügel befinden, insbesondere falls die Sensoreinheit sich zwischen den Verfahrwegen befindet.

Die Antriebsbaugruppe umfasst vorzugsweise zumindest ein Paket, in dem zumindest ein Antriebsbaugruppenelement angeordnet ist.

Unter einem Paket ist insbesondere eine Einheit mit einer eigenen Umverpackung zu verstehen. Die Umverpackung ist insbesondere gebildet durch einen Karton und/oder eine Folie und/oder Verpackungsbänder, besonders bevorzugt durch einen Karton. Durch diese Umverpackung kann das einzelne Paket als ein "Teil" transportiert und versendet werden.

Sofern die Antriebsbaugruppe mehrere Pakete umfasst, ist bevorzugt vorgesehen, dass zumindest zwei Pakete zu einem Paketverbund zusammengefasst sind. Der Paketverbund weist eine eigene Verbundverpackung auf. Die Verbundverpackung kann gebildet sein aus Karton und/oder Folie und/oder Verpackungsbändern, besonders bevorzugt aus Verpackungsbändern. Der Paketverbund bildet ein "Teil", das eigenständig transportiert und versendet werden kann.

In dem zumindest einen Paket der Antriebsbaugruppe befinden sich vorzugsweise die beiden Antriebsbaugruppenelement-Teile zumindest eines in seiner Element-Länge unterteilten Antriebsbaugruppenelements nebeneinander. Dadurch wird erreicht, dass das Paket nicht in etwa die Länge der gesamten Element-Länge aufweisen muss, sondern nur in etwa die Länge der Teile-Länge.

Es kann vorgesehen sein, dass die Antriebsbaugruppenelement-Teile eines Antriebsbaugruppenelements in dem zumindest einen Paket verdreht zueinander angeordnet sind. Dieses ist insbesondere bei im Wesentlichen winkelförmigen Antriebbaugruppenelementen, wie Antriebsprofil und Verkleidung, sinnvoll. In der verdrehten Anordnung liegen sich die Scheitelpunkte der Antriebsbaugruppenelement-Teile des im Wesentlichen winkelförmigen Antriebsbaugruppenelements gegenüber.

Bevorzugt ist vorgesehen, dass die Antriebsbaugruppenelemente unterteilt sind in zumindest ein erstes Antriebsbaugruppenelement und ein zweites Antriebsbaugruppenelement. Es kann auch vorgesehen sein, dass die Antriebsbaugruppenelemente in ein erstes Antriebsbaugruppenelement und mehrere zweite Antriebsbaugruppenelemente unterteilt sind. Ebenfalls ist es denkbar, dass die Antriebbaugruppenelemente in mehrere erste Antriebsbaugruppenelemente und mehrere zweite Antriebsbaugruppenelemente unterteilt sind.

Besonders bevorzugt ist vorgesehen, dass es lediglich das erste bzw. die ersten Antriebsbaugruppenelemente und das zweite bzw. die zweiten Antriebsbaugruppenelemente, jedoch keine weiteren Antriebsbaugruppenelemente gibt. Dies bedeutet, dass alle Antriebsbaugruppenelemente der Antriebsbaugruppe entweder erste Antriebsbaugruppenelemente oder zweite Antriebsbaugruppenelemente sind.

Vorzugsweise sind ein erstes Antriebs-Paket und ein zweites Antriebs-Paket als Pakete vorgesehen. Insbesondere sind sämtliche Antriebsbaugruppenelemente auch eben diese beiden Antriebs-Pakete aufgeteilt und es sind keine weiteren Antriebs-Pakete vorgesehen.

In dem ersten Antriebs-Paket sind erste Antriebsbaugruppenelemente, insbesondere alle ersten Antriebsbaugruppenelemente, angeordnet. Ist nur ein erstes Antriebsbaugruppenelement vorhanden, so ist das erste Antriebsbaugruppenelement in dem ersten Antriebs-Paket angeordnet. Zu dem/den ersten Antriebsbaugruppenelement(en) zählt insbesondere die Verkleidung. Das erste Antriebsbaugruppenelement bzw. die ersten Antriebsbaugruppenelemente sind vorzugsweise zum Beschichten vorgesehen und/oder zum Beschichten ausgebildet. Das erste Antriebsbaugruppenelement bzw. die ersten Antriebsbaugruppenelemente sind vorzugsweise aus Metall gefertigt. Sind mehrere erste Antriebsbaugruppenelemente vorhanden, so sind die vorzugsweise alle aus Metall gefertigt. Unter Beschichten ist zu verstehen, dass diese(s) erste(n) Antriebsbaugruppenelement(e) bevor sie zur Bildung der Schiebetür zusammengesetzt werden, einer Beschichtung, bspw. einem Lackieren, unterzogen werden müssen.

Besonders bevorzugt ist vorgesehen, dass auf der Außenseite der Umverpackung des ersten Antriebs-Pakets eine entsprechende Markierung, vorzugsweise ein Aufkleber oder ein Aufdruck, vorhanden ist, der beschreibt, dass dieses erste Antriebs-Paket Teile enthält, die zur Beschichtung vorgesehen sind. Die Markierung kann bspw. ein Symbol und/oder Wörter umfassen, um zu beschreiben, dass dieses erste Antriebs-Paket Teile enthält, die beschichtet werden müssen. Dies hat zum Vorteil, dass der Empfänge des Konstruktions-Kits das erste Antriebs-Paket, ohne dieses zu öffnen, weiter transportieren kann, um die Beschichtung durchzuführen.

In dem zweiten Antriebs-Paket befinden sich, insbesondere alle, zweite Antriebsbaugruppenelemente. Zu den zweiten Antriebsbaugruppenelementen zählt insbesondere das Antriebsprofil. Ist eine Montageplatte vorhanden, so zählt die Montageplatte zu den zweiten Antriebsbaugruppenelementen. Ist ein Laufprofil vorhanden, so zählt das Laufprofil zu den zweiten Antriebsbaugruppenelementen. Diese zweiten Antriebsbaugruppenelemente sind insbesondere nicht zur Beschichtung vorgesehen.

Es kann sein, dass das zweite Antriebs-Paket die Antriebskleinteile und/oder den Riemen enthält.

Bevorzugt ist vorgesehen, dass das erste und das zweite Antriebs-Paket dieselbe Paket-Länge und/oder dieselbe Paket-Breite aufweisen. Insbesondere beträgt die Paket-Länge des ersten und zweiten Antriebs-Pakets höchstens 2,6 m, bevorzugt höchstens 2,35 m, um einen einfachen Versand zu ermöglich. Die Paket-Länge beträgt bevorzugt zumindest 0,75m, besonders bevorzugt zumindest 1,0 m. Dadurch, dass die beiden Antriebs-Pakete dieselbe Paket-Länge und/oder dieselbe Paket-Breite aufweisen, können diese einfach zu einem Paketverbund zusammengesetzt werden.

Die Erfindung betrifft ferner eine Schiebetür-Antriebsanordnung, wobei die Schiebetür-Antriebsanordnung aus der erfindungsgemäßen Antriebsbaugruppe wie im Rahmen dieser Offenbarung beschrieben, insbesondere aus einer Antriebsanordnung nach einem der Ansprüche 1 bis 14 hergestellt ist. Das heißt neben der Antriebsbaugruppe, die zum Versenden und Montieren vorgesehen ist, wird zusätzlich der fertig montierte Teil der Schiebetür, der durch die Antriebsbaugruppe hergestellt werden kann, unter Schutz gestellt.

Die derart fertig montierte Schiebetürantriebsanordnung umfasst damit zumindest ein Antriebsbaugruppenelement, das aus einem erstes Antriebsbaugruppenelement-Teil und einem zweites Antriebsbaugruppenelement-Teil hergestellt ist, wobei das erste und das zweite Antriebsbaugruppenelement-Teil zusammen das Antriebsbaugruppenelement in der gesamten Element-Länge bilden.

Insbesondere sind zumindest das Antriebsprofil und die Verkleidung der fertig montierte Schiebetürantriebsanordnung jeweils durch ein erstes und ein zweites Antriebsbaugruppenelement-Teil des Antriebsprofil bzw. der Verkleidung gebildet. Falls Schiebetürantriebsanordnung ein Laufprofil und/oder eine Montageplatte umfasst, so können die Montageplatte und/oder das Laufprofil jeweils ebenfalls aus einem ersten und einem zweiten Antriebsbaugruppenelement-Teil gebildet sein.

Die beiden zugehörigen Antriebsbaugruppenelement-Teile eines Antriebsbaugruppenelement sind bevorzugt auf Stoß aneinander angeordnet. Insbesondere sind zumindest die Antriebsbaugruppenelement-Teile der Verkleidung miteinander verbunden. Ebenfalls können die Antriebsbaugruppenelement-Teile des Antriebsprofils miteinander verbunden sein.

Die Fuge, die sich durch die Anordnung der Antriebsbaugruppenelement-Teile eines Antriebsbaugruppenelement ergibt, kann bei der Verkleidung durch ein weiteres Bauteil, insbesondere eine Sensoreinheit, verdeckt sein.

Zumindest zwei der Antriebsbaugruppenelemente können derart in ihrer Element-Länge unterteilt sein, dass die Fugen zwischen den aneinander gesetzten Antriebsbaugruppenelement-Teilen versetzt zueinander angeordnet sind. Hierzu weisen die Antriebsbaugruppenelement-Teile zumindest eines Antriebsbaugruppenelement ungleiche Längen auf. Bevorzugt weichen die Antriebsbaugruppenelement-Teile des Antriebsbaugruppenelement, dessen Antriebsbaugruppenelement-Teile ungleiche Längen aufweist, jedoch höchstens 20%, bevorzugt 10% voneinander ab.

Die Fuge zwischen den Antriebsbaugruppenelementen-Teilen der Schiebetürantriebsanordnung ist bevorzugt zwischen den Verfahrwegen der Laufwagen der Schiebetürflügel vorgesehen. Dieses gilt insbesondere für das Antriebsprofil und, falls vorhanden, für das Laufprofil.

Vorzugsweise weist zumindest eines, insbesondere jedes, Antriebsbaugruppenelement eine Element-Länge von weniger als 620 cm, insbesondere weniger als 600 cm, insbesondere weniger als 500 cm, auf. Die Antriebsbaugruppenelement-Teile können jeweils eine Teile-Länge von weniger als 360 cm, insbesondere weniger als 300 cm, insbesondere weniger als 250 cm aufweisen. Vorzugsweise ist vorgesehen, dass zumindest eines, insbesondere jedes, in seiner Element-Länge unterteilte Antriebsbaugruppenelement eine Element-Länge von zumindest 200 cm aufweist, und die zugehörigen Antriebsbaugruppenelement-Teile jeweils eine Teile-Länge von zumindest 100 cm aufweisen. Besonders bevorzugt weist Antriebsbaugruppenelement der fertig montierten Schiebetür eine Element-Länge von weniger als 465 cm auf. Die Antriebsbaugruppenelement-Teile weisen in dieser besonders bevorzugten Variante entsprechend eine Teile-Länge von weniger als 232 cm auf.

Zumindest ein Antriebsbaugruppenelement kann im montierten Zustand vor der Montage gekürzt worden sein. Somit weist zumindest ein Antriebsbaugruppenelement-Teil eine Endfläche, die durch Sägen hergestellt ist, auf.

Die Schiebetüranordnung ist insbesondere vorgesehen, dass Laufwagen der Schiebetür im dem Antriebsprofil verfahren. Die Laufwagen sind über einen Riemen der Schiebetür mit einer Motoreinheit, insbesondere einer elektrischen Motoreinheit, der Schiebetür verbunden.

Die Erfindung umfasst ferner ein Konstruktions-Kit zur Herstellung der zweiflügeligen automatischen Schiebetür für ein Gebäude. Das Konstruktions-Kit umfasst zumindest folgende Baugruppe: Zumindest eine Türbaugruppe, die vorab und/oder in den Ansprüchen und/oder in der Beschreibung definierte Antriebsbaugruppe, und eine Motorbaugruppe. Das heißt, neben dem Kit das die Antriebsbaugruppe darstellt, sind noch weitere Baugruppen vorhanden, die zum Versenden und anschließender Montage vorgesehen sind.

Die Türbaugruppe umfasst mehrere Türbaugruppenelemente zur Herstellung zumindest zweier Schiebetürflügel der automatischen Schiebetür. Hierzu umfassen die Türbaugruppenelemente vorzugsweise mehrere Türprofile und mehrere Türdichtungen. Zur Herstellung des einzelnen Schiebetürflügels bedarf es zusätzlich eines Türblatts, beispielsweise einer Glasscheibe. Die beiden Türblätter für die beiden Schiebetürflügel sind vorzugsweise kein Bestandteil des hier beschriebenen Konstruktions-Kits.

Die Türprofile sind vorzugsweise dazu ausgebildet, um einen vollumfänglichen Rahmen um das Türblatt zu bilden. Hierzu sind die Türprofile, beispielsweise mittels Verbindungselementen, miteinander in den Ecken verbindbar.

Die Türdichtungen sind vorzugsweise dazu ausgebildet, an den Türprofilen befestigt zu werden. Die Türdichtungen können dabei die Dichtungen zwischen den Türprofilen und dem Türblatt darstellen oder können außenseitig an den Türprofilen angeordnet werden, um beispielsweise an der Haupt- oder Nebenschließkante oder gegenüber dem Boden abzudichten.

Die Motorbaugruppe umfasst mehrere Motorbaugruppenelemente. Die Motorbaugruppenelemente umfassen eine Motoreinheit und zumindest einen Laufwagen. Der zumindest eine Laufwagen ist dazu ausgebildet, den einzelnen Schiebetürflügel am Antriebsprofil zu befestigen und schiebebeweglich zu führen, wobei der/die Laufwagen/Laufwägen auf dem Laufprofil aufliegen. Pro Schiebetürflügel ist/sind insbesondere ein Laufwagen oder zwei Laufwägen vorgesehen.

Umfasst die Schiebetür feststehende Seitenteile, so kann das Konstruktions-Kit zumindest eine Seitenbaugruppe mit mehreren Seitenbaugruppenelementen umfassen. Die Seitenbaugruppenelemente umfassen vorzugsweise mehrere Seitenteilprofile und/oder mehrere Seitenteildichtungen. Besonders bevorzugt umfassen die Seitenbaugruppenelemente Seitenteilprofile und Seitenteildichtungen.

Die Türbaugruppenelemente und, falls vorhanden, die Seitenbaugruppenelemente können in erste Türbaugruppenelemente bzw. Seitenbaugruppenelemente und in zweite Türbaugruppenelemente bzw. Seitenbaugruppenelemente unterteilt sein. Besonders bevorzugt ist vorgesehen, dass es lediglich erste Türbaugruppenelemente bzw. Seitenbaugruppenelemente und zweite Türbaugruppenelemente bzw. Seitenbaugruppenelemente, jedoch keine weiteren Türbaugruppenelemente bzw. Seitenbaugruppenelemente gibt. Dies bedeutet, dass alle Türbaugruppenelemente der Türbaugruppe, und falls vorhanden, alle Seitenbaugruppenelemente der Seitenbaugruppe entweder erste Türbaugruppenelemente bzw. Seitenbaugruppenelemente oder zweite Türbaugruppenelemente bzw. Seitenbaugruppenelemente sind.

Vorzugsweise umfassen das Konstruktions-Kit als Pakete ein erstes Tür-Paket und ein zweites Tür-Paket. Ist zumindest eine Seitenbaugruppe vorhanden, so umfasst das Konstruktions-Kit ein erstes Seiten-Paket und ein zweites Seiten-Paket pro Seitenbaugruppe.

In dem ersten Tür-Paket sind erste Türbaugruppenelemente, insbesondere alle ersten Türbaugruppenelemente, angeordnet. Zu den ersten Türbaugruppenelementen zählen insbesondere sämtliche Türprofile. Die ersten Türbaugruppenelemente sind vorzugsweise zum Beschichten vorgesehen und/oder zum Beschichten ausgebildet. Die ersten Türbaugruppenelemente sind vorzugsweise alle aus Metall gefertigt. In dem ersten Seiten-Paket sind entsprechen erste Seitenbaugruppenelemente, insbesondere alle ersten Seitenbaugruppenelemente, angeordnet. Zu den ersten Seitenbaugruppenelementen zählen insbesondere sämtliche Seitenteilprofile. Die ersten Seitenbaugruppenelemente sind vorzugsweise zum Beschichten vorgesehen und/oder zum Beschichten ausgebildet. Die ersten Seitenbaugruppenelemente sind vorzugsweise alle aus Metall gefertigt. In dem zweiten Tür-Paket befinden sich, insbesondere alle, zweiten Türbaugruppenelemente. Zu den zweiten Türbaugruppenelementen zählen insbesondere die Türdichtungen. Diese zweiten Türbaugruppenelemente sind insbesondere nicht zur Beschichtung vorgesehen. Die Türdichtungen sind vorzugsweise aus Kunststoff hergestellt. In dem zweiten Seiten-Paket befinden sich, insbesondere alle, zweiten Seitenbaugruppenelemente. Zu den zweiten Seitenbaugruppenelementen zählen insbesondere die Seitenteildichtungen. Diese zweiten Seitenbaugruppenelemente sind insbesondere nicht zur Beschichtung vorgesehen. Die Seitenteildichtungen sind vorzugsweise aus Kunststoff hergestellt.

Des Weiteren ist bevorzugt vorgesehen, dass der zumindest eine Laufwagen, beispielsweise über einen Riemen, mit der Motoreinheit antriebsverbindbar ist. Dadurch kann mittels der Motoreinheit ein automatisches Bewegen der beiden Schiebetürflügel erfolgen.

Die Erfindung wird nun anhand eines Ausführungsbeispiels näher beschrieben. Dabei zeigen:
- Fig. 1: eine zweiflügelige automatische Schiebetür, hergestellt mit der erfindungsgemäßen Antriebsbaugruppe als Bestandteil des erfindungsgemäßen Konstruktions-Kits gemäß dem Ausführungsbeispiel,
- Fig. 2: eine schematische Darstellung eines Teils der automatischen Schiebetür, hergestellt mit der erfindungsgemäßen Antriebsbaugruppe als Bestandteil des erfindungsgemäßen Konstruktions-Kits gemäß dem Ausführungsbeispiel,
- Fig. 3: eine Detailansicht der zweiflügeligen automatischen Schiebetür, hergestellt mit der erfindungsgemäßen Antriebsbaugruppe als Bestandteil des erfindungsgemäßen Konstruktions-Kits gemäß dem Ausführungsbeispiel,
- Fig. 4: eine schematische Ansicht der einzelnen Antriebsbaugruppenelemente der erfindungsgemäßen Antriebsbaugruppe gemäß dem Ausführungsbeispiel,
- Fig. 5: schematische Ansichten einer zweiteilig ausgeführten Verkleidung der erfindungsgemäßen Antriebsbaugruppe gemäß dem Ausführungsbeispiel,
- Fig. 6: einen Querschnitt eines ersten Antriebs-Pakets der erfindungsgemäßen Antriebsbaugruppe gemäß dem Ausführungsbeispiel,
- Fig. 7: einen Querschnitt eines zweiten Antriebs-Pakets der erfindungsgemäßen Antriebsbaugruppe gemäß dem Ausführungsbeispiel, und
- Fig. 8: eine perspektivische Ansicht eines Paketverbunds aus erstem und zweiten Antriebs-Paket der erfindungsgemäßen Antriebsbaugruppe gemäß dem Ausführungsbeispiel.

Im Folgenden wird anhand der Figuren eine Schiebetür-Antriebsanordnung, hergestellt aus einer Antriebsbaugruppe 5 als Bestandteil eines Konstruktions-Kits zur Herstellung einer zweiflügeligen automatischen Schiebetür 1 für ein Gebäude beschrieben. Soweit nicht im Detail anders erwähnt, wird dabei stets auf alle Figuren Bezug genommen. Da die Schiebetür-Antriebsanordnung der montierten Form der Antriebsbaugruppe 5 entspricht und somit dieselben Antriebsbaugruppenelemente umfassen, sind in den Figuren 1 bis 3 auch die Antriebsbaugruppe 5, wenn auch zur Schiebetür-Antriebsordnung verarbeitet, dargestellt.

Fig. 1 zeigt eine beispielhafte zweiflügelige automatische Schiebetür 1, die unter Verwendung der Antriebsbaugruppe 5 hergestellt werden kann. Die Schiebetür 1 umfasst zwei Schiebetürflügel 2. Seitlich der beiden Schiebetürflügel 2 können sich feststehende Seitenteile 3 befinden. Die Schiebetürflügel 2 werden mittels Türbaugruppenelementen einer Türbaugruppe 4 hergestellt. Die erfindungsgemäße Antriebsbaugruppe 5, die erfindungsgemäße Schiebetür-Antriebsanordnung und das erfindungsgemäße Konstruktions-Kit können aber auch bei einer automatischen Schiebetür 1, die ohne Seitenteile 3 ausgebildet ist, ansonsten aber der Schiebetür der Figuren entspricht, eingesetzt werden.

Ferner verdeutlicht Fig. 1, dass die Schiebetür 1 die Schiebetür-Antriebsanordnung aufweist, die sich über den Schiebetürflügeln 2 über die gesamte Breite der Schiebetür 1 erstreckt.

Fig. 2 zeigt in einer rein schematischen Ansicht und der Einfachheit halber mit nur einem Schiebetürflügel 2 Baugruppenelemente der Schiebetür 1. Als Bestandteile der Motorbaugruppe sind eine Motoreinheit 6 und ein Laufwagen 7 dargestellt. An dem Laufwagen 7 hängt der jeweilige Schiebetürflügel 2. Über nicht dargestellte Elemente, beispielsweise einen Riemen, ist der jeweilige Laufwagen 7 mit der Motoreinheit 6 antriebsverbunden, so dass der Laufwagen 7 und somit der Schiebetürflügel 2 in horizontaler Richtung automatisch verfahrbar ist.

Ferner zeigt die schematische Darstellung in Fig. 2 mehrere Antriebsbaugruppenelemente 10 der Antriebsbaugruppe 5. Die Antriebsbaugruppe 5 umfasst demnach als Antriebsbaugruppenelemente 10 eine Montageplatte 13, an der ein Antriebsprofil 11 befestigt ist. Auf dem Antriebsprofil 11 befindet sich ein Laufprofil 12, auf dem der Laufwagen 7 aufliegt und rollt. Das Antriebsprofil 11 ist mittels einer Verkleidung 14 abgedeckt.

Fig. 3 zeigt in einer Schnittansicht den Aufbau der Schiebetür 1, die mittels der Antriebsbaugruppe 5 herstellbar ist. Hierbei ist zu sehen, dass das Laufprofil 12 auf dem Antriebsprofil 11 aufliegt. Ebenfalls zu sehen ist, dass das Antriebsprofil 11 an der Montageplatte 13 befestigt ist. Die Verkleidung 14 ist an dem Antriebsprofil 11 befestigt und deckt zumindest die vordere und die untere Seite des Antriebsprofils 11 ab.

Fig. 4 zeigt in einer rein schematischen Ansicht die Antriebsbaugruppenelemente 10 der Antriebsbaugruppe 5 getrennt voneinander.

Demgemäß weist jedes der Antriebsbaugruppenelemente 10, also das Antriebsprofil 11, das Laufprofil 12, die Montageplatte 13 und die Verkleidung 14 eine Element-Länge 20 auf. Diese Element-Länge 20 ist im Wesentlichen für alle Antriebsbaugruppenelemente 10 gleich, kann sich jedoch geringfügig unterscheiden.

Im gezeigten Ausführungsbeispiel sind alle vier Antriebsbaugruppenelemente 10 in ihrer Element-Länge 20 unterteilt in ein erstes Antriebsbaugruppenelement-Teil 18 und ein zweites Antriebsbaugruppenelement-Teil 19. Das erste Antriebsbaugruppenelement-Teil des Antriebsprofils 11 kann auch als erstes Antriebsprofil-Teil und das zweite Antriebsbaugruppenelement-Teil des Antriebsprofils 11 kann auch als zweites Antriebsprofil-Teil bezeichnet werden. Das erste Antriebsbaugruppenelement-Teil des Laufprofils 12 kann auch als erstes Laufprofil-Teil und das zweite Antriebsbaugruppenelement-Teil des Laufprofils 12 kann auch als zweites Laufprofil-Teil bezeichnet werden. Das erste Antriebsbaugruppenelement-Teil der Montageplatte 13 kann auch als erstes Montageplatten-Teil und das zweite Antriebsbaugruppenelement-Teil der Montageplatte 13 kann auch als zweites Montageplatten-Teil bezeichnet werden. Das erste Antriebsbaugruppenelement-Teil der Verkleidung 14 kann auch als erstes Verkleidungs-Teil und das zweite Antriebsbaugruppenelement-Teil der Verkleidung 14 kann auch als zweites Verkleidungs-Teil bezeichnet werden. Wie im allgemeinen Teil der Beschreibung erläutert wurde, kann auch nur eines oder nur manche der Antriebsbaugruppenelemente 10 dementsprechend unterteilt werden.

Durch die Anordnung aneinander auf Stoß, ergibt sich zwischen den jeweiligen Antriebsbaugruppenelement-Teilen 18, 19 jeweils ein Fuge 16.

Die einzelnen Antriebsbaugruppenelement-Teile 18, 19 weisen jeweils eine Teile-Länge 21 auf. Die Antriebsbaugruppenelemente 10 sind in etwa hälftig unterteilt. Allerdings können sich die Teile-Längen 21 geringfügig voneinander unterschieden, um beispielsweise die Fugen 16 des Antriebsprofils 11 und der Montageplatte 13 zueinander zu versetzen.

Im gezeigten Ausführungsbeispiel befindet sich als weiteres Bauteil eine schematisch dargestellte Sensoreinheit 17 über der Fuge 16 der Verkleidung 14.

Wie im allgemeinen Teil der Beschreibung erläutert, sind die jeweiligen Antriebsbaugruppenelement-Teile 18, 19 zum Aneinandersetzen aneinander ausgebildet. Insbesondere für die Verkleidung 14 und/oder das Antriebsprofil 11 ist bevorzugt vorgesehen, dass diese mittels eines Verbindungsteils 22 form- und/oder kraftschlüssig miteinander verbunden werden können.

Fig. 5 zeigt beispielhaft für die Verkleidung 14, wie solch ein Verbindungsteil 22 eingesetzt werden kann. Fig. 5 zeigt, dass das Verbindungsteil 22 mit beiden auf Stoß aneinandergesetzten Antriebsbaugruppenelement-Teilen 18, 19 der Verkleidung 14 im montierten Zustand überlappt und mit beiden Antriebsbaugruppenelement-Teilen 18, 19 verbunden, beispielsweise verschraubt oder vernietet ist.

Im gezeigten Ausführungsbeispiel umfasst die Antriebsbaugruppe 5 zwei Pakete, nämlich ein erstes Antriebs-Paket 30 und ein zweites Antriebs-Paket 40, siehe Figuren 6 und 7.

Sämtliche Antriebsbaugruppenelemente 10 sind eingeteilt in erste Antriebsbaugruppenelemente, wozu die Verkleidung 14 zählt, und zweite Antriebsbaugruppenelemente, wozu das Antriebsprofil 11, das Laufprofil 12 und die Montageplatte 13 zählen.

Fig. 6 zeigt das erste Antriebs-Paket 30, in dem sich alle ersten Antriebsbaugruppenelemente 31 befinden, in diesem Fall nur die Verkleidung 14. Das erste Antriebs-Paket 30 umfasst eine Umverpackung 60, im gezeigten Ausführungsbeispiel als Karton. Fig. 6 verdeutlicht, dass das erste Antriebsbaugruppenelement-Teil 18 der Verkleidung 14 neben dem zweiten Antriebsbaugruppenelement-Teil 19 der Verkleidung 14 in diesem ersten Antriebs-Paket 30 liegt.

Fig. 7 zeigt das zweite Antriebs-Paket 40, in dem sich sämtliche zweite Antriebsbaugruppenelemente befinden. Auch das zweite Antriebs-Paket 40 umfasst eine Umverpackung 60 aus Karton. Fig. 7 zeigt, dass für das Antriebsprofil, das Laufprofil 12 und die Montageplatte 13 jeweils das erste Antriebsbaugruppenelement-Teil 18 neben dem zweiten Antriebsbaugruppenelement-Teil 19 angeordnet ist.

Ferner zeigt Fig. 7 schematisch, dass sich in dem zweiten Antriebs-Paket 40 auch Antriebskleinteile 15, wie beispielsweise Schrauben oder Kabel, befinden können.

Fig. 8 zeigt die beiden Antriebs-Pakete 30, 40 in perspektivischer Ansicht mit jeweils einer Paket-Länge 62 und einer Paket-Breite 63. Die beiden Antriebs-Paket 30, 40 weisen dieselbe Paket-Länge 62 und Paket-Breite 63 auf.

Durch die Anordnung der ersten Antriebsbaugruppenelement-Teile 18 neben den zweiten Antriebsbaugruppenelement-Teilen 19 wird erreicht, dass die Paket-Länge 62 in etwa der Teile-Länge 21 entspricht und somit wesentlich kürzer ist als die Element-Länge 20. Wie in Figur 6 für die Verkleidung 14 und in Figur 7 für das Antriebsprofil 11 dargestellt, liegen sich die jeweiligen ersten und zweiten Antriebsbaugruppenelement-Teile 18, 19 verdreht gegenüber, so dass die Scheitelpunkte der jeweiligen ersten und zweiten Antriebsbaugruppenelement-Teile 18, 19 jeweils in gegenüberliegenden Ecken der Antriebs-Pakete 30, 40 liegen.

Fig. 8 zeigt ferner, dass die beiden Antriebs-Pakete 30, 40 zu einem Paketverbund 9 zusammengesetzt werden können. Dieser Paketverbund 9 ist dadurch gebildet, dass das erste Antriebs-Paket 30 und das zweite Antriebs-Paket 40 mit einer Verbundverpackung 61 verbunden sind. Bei der Verbundverpackung 61 handelt es sich im Ausführungsbeispiel um Verpackungsbänder. Alternativ kann hier ein Karton und/oder eine Folie zum Einsatz kommen.

Das erfindungsgemäße Konstruktions-Kit umfasst analog zu dem ersten Antriebs-Paket und dem zweiten Antriebs-Paket noch ein nicht dargestelltes erstes Tür-Paket und ein zweites Tür-Paket. In dem ersten Tür-Paket sind die Türprofile angeordnet, die zu beschichten sind. In dem zweiten Tür-Paket sind die Dichtungen angeordnet, die nicht zu beschichten sind. Ferner umfasst das Konstriktions-Kit noch eine Motorbaugruppe mit zumindest einer Motoreinheit und zumindest einen Laufwagen, die in einem eigenen, nicht dargestellten Paket angeordnet sind.

Umfasst die Schiebetür Seitenteile 3, so ist zumindest ein erstes Seiten-Paket und ein zweites Seiten-Paket vorgesehen. In dem ersten Seiten-Paket sind die Seitenteilprofile angeordnet, die zu beschichten sind. In dem zweiten Seiten-Paket sind die Dichtungen angeordnet, die nicht zu beschichten sind, analog zu dem ersten und dem zweiten Antriebs-Paket.

### Bezugszeichenliste

- 1: Schiebetür
- 2: Schiebtürflügel
- 3: Seitenteile
- 4: Türbaugruppe
- 5: Antriebsbaugruppe
- 6: Motoreinheit
- 7: Laufwagen
- 10: Antriebsbaugruppenelemente
- 11: Antriebsprofil
- 12: Laufprofil
- 13: Montageplatte
- 14: Verkleidung
- 15: Antriebskleinteile
- 16: Fuge
- 17: Sensoreinheit
- 18: erstes Antriebsbaugruppenelement-Teil
- 19: zweites Antriebsbaugruppenelement-Teil
- 20: Element-Länge
- 21: Teile-Länge
- 22: Verbindungsteil
- 30: erstes Antriebs-Paket
- 40: erstes Antriebs-Paket
- 60: Umverpackung
- 61: Verbundverpackung
- 62: Paket-Länge
- 63: Paket-Breite

## Patentansprüche

1. Antriebsbaugruppe (5) für eine zweiflügelige automatische Schiebetür (1) für ein Gebäude, umfassend mehrere Antriebsbaugruppenelemente (10),
• wobei zumindest eines der Antriebsbaugruppenelemente (10) in seiner Element-Länge (20) unterteilt ist, in ein erstes Antriebsbaugruppenelement-Teil (18) und ein zweites Antriebsbaugruppenelement-Teil (19),
• wobei die beide Antriebsbaugruppenelement-Teile (18, 19) als separate, voneinander getrennte Teile vorliegen,
• und wobei die beiden Antriebsbaugruppenelement-Teile (18, 19) zur Anordnung aneinander ausgebildet sind, um das Antriebsbaugruppenelemente (10) in seiner gesamten Element-Länge (20) zu bilden.

2. Antriebsbaugruppe nach Anspruch 1, wobei das zumindest eine Antriebsbaugruppenelement (10) ist:
• ein Antriebsprofil (11), insbesondere zum Führen zumindest eines Laufwagens (7) der Schiebetür (1),
• und/oder ein Laufprofil (12), insbesondere zur Anordnung auf dem Antriebsprofil (11) und als Auflage des zumindest einen Laufwagens (7) der Schiebetür (1),
• und/oder eine Montageplatte (13), insbesondere zur Befestigung des Antriebsprofils (11),
• und/oder eine Verkleidung (14), insbesondere zur Abdeckung des Antriebsprofils (11).

3. Antriebsbaugruppe nach Anspruch 2, wobei
• das Antriebsprofil (11) in seiner Element-Länge (20) unterteilt ist, in ein erstes Antriebsbaugruppenelement-Teil (18) und ein zweites Antriebsbaugruppenelement-Teil (19),
• und/oder das Laufprofil in seiner Element-Länge (20) unterteilt ist, in ein erstes Antriebsbaugruppenelement-Teil (18) und ein zweites Antriebsbaugruppenelement-Teil (19),
• und/oder die Montageplatte (13) in ihrer Element-Länge (20) unterteilt ist, in ein erstes Antriebsbaugruppenelement-Teil (18) und ein zweites Antriebsbaugruppenelement-Teil (19),
• und/oder die Verkleidung (14) in ihrer Element-Länge (20) unterteilt ist, in ein erstes Antriebsbaugruppenelement-Teil (18) und ein zweites Antriebsbaugruppenelement-Teil (19).

4. Antriebsbaugruppe nach einem der vorhergehenden Ansprüche,
• wobei zumindest eines, insbesondere jedes, Antriebsbaugruppenelement (10) eine Element-Länge (20) von weniger als 620cm, insbesondere weniger als 600cm, insbesondere weniger als 500cm, aufweist,
• und/oder wobei zumindest eines, insbesondere jedes, in seiner Element-Länge (20) unterteilte Antriebsbaugruppenelement (10) eine Element-Länge (20) von zumindest 200cm aufweist, und die zugehörigen Antriebsbaugruppenelement-Teile (18, 19) jeweils eine Teile-Länge (21) von zumindest 100cm aufweisen,

5. Antriebsbaugruppe nach einem der vorhergehenden Ansprüche, wobei bei zumindest einem, insbesondere jedem, in seiner Element-Länge (20) unterteilten Antriebsbaugruppenelement (10) sich die zugehörigen Antriebsbaugruppenelement-Teile (18, 19) in der Teile-Länge (21) um maximal 20%, vorzugsweise maximal 10%, unterscheiden.

6. Antriebsbaugruppe nach einem der vorhergehenden Ansprüche, wobei bei zumindest einem, insbesondere jedem, in seiner Element-Länge (20) unterteiltem Antriebsbaugruppenelement (10) die beiden zugehörigen Antriebsbaugruppenelement-Teile (18, 19) zur Anordnung aneinander auf Stoß ausgebildet sind.

7. Antriebsbaugruppe nach einem der vorhergehenden Ansprüche, wobei bei zumindest einem in seiner Element-Länge (20) unterteiltem Antriebsbaugruppenelement (10), insbesondere dem Antriebsprofil (11) und/oder der Verkleidung (14), die beiden zugehörigen Antriebsbaugruppenelement-Teile (18, 19) zur Verbindung aneinander, insbesondere auf Stoß, ausgebildet sind.

8. Antriebsbaugruppe nach Anspruch 7, umfassend zumindest ein Verbindungsteil (22), das zum, insbesondere formschlüssigen und/oder kraftschlüssigen, Verbinden mit den beiden zu verbindenden Antriebsbaugruppenelement-Teilen (18, 19) ausgebildet ist, um die beiden Antriebsbaugruppenelement-Teile (18, 19) miteinander zu verbinden.

9. Antriebsbaugruppe nach einem der vorhergehenden Ansprüche, wobei zumindest zwei der Antriebsbaugruppenelemente (10) derart in ihrer Element-Länge (20) unterteilt sind, dass die Fugen zwischen den aneinander gesetzten Antriebsbaugruppenelement-Teilen (18, 19) versetzt zueinander sind.

10. Antriebsbaugruppe nach einem der vorhergehenden Ansprüche, umfassend ein weiters Bauteil, insbesondere eine Sensoreinheit (17), das zur Anordnung außenseitig über einer Fuge zwischen den Antriebsbaugruppenelement-Teilen (18, 19) eines der Antriebsbaugruppenelemente (10), insbesondere der Verkleidung (14), ausgebildet ist.

11. Antriebsbaugruppe nach einem der vorhergehenden Ansprüche, umfassend zumindest ein Paket (30, 40), in dem zumindest ein Antriebsbaugruppenelement (10) angeordnet ist.

12. Antriebsbaugruppe nach Anspruch 11, wobei in dem zumindest einen Paket (30, 40) die beiden Antriebsbaugruppenelement-Teile (18, 19) zumindest eines in seiner Element-Länge (20) unterteilten Antriebsbaugruppenelements (10) nebeneinander angeordnet sind.

13. Antriebsbaugruppe nach einem der Ansprüche 11 oder 12, wobei die Antriebsbaugruppenelemente (10) sich zusammensetzen aus zumindest einem ersten Antriebsbaugruppenelement und zumindest einem zweiten Antriebsbaugruppenelementen, wobei mehrere Pakete vorgesehen sind und die Pakete umfassen:
• ein erstes Antriebs-Paket (30) mit dem zumindest einem ersten Antriebsbaugruppenelement, insbesondere mit der Verkleidung (14),
• und ein zweites Antriebs-Paket (40) mit, insbesondere allen, zweiten Antriebsbaugruppenelementen, insbesondere umfassend das Antriebsprofil (11) und/oder das Laufprofil (12) und/oder die Montageplatte (13).

14. Antriebsbaugruppe nach Anspruch 13, wobei das erste und das zweite Antriebs-Paket (30, 40) dieselbe Paket-Länge (62) und/oder dieselbe Paket-Breite (63) aufweisen.

15. Schiebeflügel-Antriebsanordnung, wobei die Schiebeflügel-Antriebsanordnung aus der Antriebsbaugruppe (5) nach einem der Ansprüche 1 bis 14 hergestellt ist.

16. Konstruktions-Kit zur Herstellung einer zweiflügeligen automatischen Schiebetür (1) für ein Gebäude, umfassend zumindest folgende Baugruppen:
• zumindest eine Türbaugruppe (4) mit mehreren Türbaugruppenelementen für zumindest einen Schiebetürflügel (2),
• die Antriebsbaugruppe (5) nach einem der Ansprüche 1 bis 14,
• und eine Motorbaugruppe mit mehreren Motorbaugruppenelementen.
